# EUROPÄISCHE PATENTANMELDUNG

(11) **EP 0 985 877 A1**
(43) Veröffentlichungstag der Anmeldung: **15.03.2000**
(21) Anmeldenummer: 98810904.7
(22) Anmeldetag: 10.09.1998
(51) Int. Cl.: F23C 7/00, F23D 17/00, F23D 14/02, F23D 11/40

(54) **Vorrichtung und Verfahren zur Minimierung thermoakustischer Schwingungen in Gasturbinenbrennkammern**

(71) Anmelder: ABB RESEARCH LTD., 8050 Zürich (CH)
(72) Erfinder: Gutmark, Ephraim Prof. Dr.,, Baton Rouge, LA 70810 (US); Paschereit, Christian Oliver, Dr.,, 5400 Baden (CH); Weisenstein, Wolfgang, 5453 Remetschwil (CH)
(74) Vertreter: Klein, Ernest

(57) **Zusammenfassung**

Bei einem Verfahren zum Minimieren thermoakustischer Schwingungen in Gasturbinenbrennkammern erfolgt eine Beschleunigung der Strömung in axialer Richtung durch eine düsenartige Ausbildung (28) des Brenneraustritts oder durch entsprechende düsenartig geformte Anbauten am Brenner.

## Beschreibung

### Technisches Gebiet

Die Erfindung betrifft eine Vorrichtung und ein Verfahren zur Minimierung thermoakustischer Schwingungen in Gasturbinenbrennkammern.

### Stand der Technik

Es ist bekannt, daß in Brennkammern von Gasturbinen häufig unerwünschte thermoakustische Schwingungen auftreten. Mit dem Begriff "thermoakustische Schwingungen" werden sich gegenseitig aufschaukelnde thermische und akustische Störungen bezeichnet. Es können dabei hohe Schwingungsamplituden auftreten, die zu unerwünschten Effekten, wie etwa zu einer hohen mechanischen Belastung der Brennkammer, einer erhöhten NOₓ-Emission durch eine inhomogene Verbrennung und sogar zu einem Erlöschen der Flamme führen können. Dies trifft insbesondere für Verbrennungssysteme mit geringer akustischer Dämpfung zu. Um eine hohe Leistung in Bezug auf Pulsationen und Emissionen über einen weiten Betriebsbereich zu garantieren, kann eine passive Kontrolle der Verbrennungsschwingungen notwendig sein.

Bei herkömmlichen Brennkammern hat die in die Brennkammer einströmende Kühlluft eine bedeutende Funktion, da der Kühlluftfilm an der Brennkammerwand schalldämpfend wirkt und damit zur Verminderung von thermoakustischen Schwingungen beiträgt. Um niedrige NOₓ-Emissionen zu erzielen, wird in modernen Gasturbinen ein zunehmender Anteil der Luft durch die Brenner selbst geleitet, der Kühlluftstrom also reduziert. Durch die damit einhergehende geringere Schalldämpfung treten die eingangs angesprochenen, mit den unerwünschten Schwingungen verbundenen Probleme in solchen modernen Brennkammern demnach verstärkt auf.

Die strömungsmechanische Stabilität eines Gasturbinenbrenners ist von entscheidender Bedeutung für das Auftreten thermoakustischer Schwingungen. Die im Brenner entstehenden strömungsmechanischen Instabilitätswellen führen zur Ausbildung von Wirbeln. Diese auch als kohärente Strukturen bezeichneten Wirbel spielen eine bedeutende Rolle bei Mischungsvorgängen zwischen Luft und Brennstoff. Die Dynamik der kohärenten Strukturen beeinflußt die Verbrennung und die damit verbundene Wärmefreisetzung. Diese Wirbel können daher zu einer periodischen Wärmefreisetzung der Flamme des Brenners und damit zu Druckschwankungen führen. Insbesondere wenn über die gesamte Fläche des Brenners keine homogene Vermischung von Brennstoff und Luft gegeben ist, wirkt sich die Entstehung von kohärenten Wirbelstrukturen stark auf die Ausbildung von thermoakustischen Instabilitäten aus. Somit liegt eine weitere Möglichkeit zur Reduzierung der Schwingungsneigung eines Brenners in der Stabilisierung der Rückströmzone, in der die Flamme des Brenners gehalten wird.

### Darstellung der Erfindung

Hier setzt die Erfindung an. Es soll eine Vorrichtung und ein Verfahren zur Minimierung thermoakustischer Schwingungen in Gasturbinenbrennkammern geschaffen werden. Diese Aufgabe wird erfindungsgemäß durch die Brenner gemäß unabhängigen Patentansprüchen 1 und 4, sowie durch das Verfahren gemäß unabhängigem Patentanspruch 7 gelöst.

Die Ausbildung von Wirbeln, die die Verbrennung beeinflussen und zu einer periodischen Wärmefreisetzung mit den damit verbundenen Druckschwankungen führen, kann durch die Stabilisierung der Rückströmzone im Zentrum des Brenners beeinflußt werden. Die Stabilität der Rückströmzone wirkt sich direkt auf die Stabilität der Brennerflamme aus und hat damit einen entscheidenden Einfluß auf die Schwingungsneigung des Brenners. Erfindungsgemäß erfolgt die Stabilisierung der Rückströmzone durch die Beschleunigung der Strömung am Austritt des Brenners.

Durch die düsenartige Ausgestaltung wird die Mischung von Frischgas mit rezirkuliertem Rauchgas beeinflußt und damit die Stabilität der Verbrennung erhöht. Desweiteren verändern sich die Randbedingungen der sich ausbildenden Scherschicht und der Rückströmzone und damit deren Stabilität.

Figur 1 zeigt einen aus dem Stand der Technik bekannten Brenner, dessen detaillierte Beschreibung der EP 0 321 809 entnommen werden kann. Der Brenner besteht aus zwei halben hohlen Teilkegelkörpern 1, 2, die je einen zylindrischen Anfangsteil 9, 10 aufweisen, worin eine Düse 11 untergebracht ist, deren Brennstoffeindüsung mit dem engsten Querschnitt des durch die zwei Teilkegelkörper 1, 2 gebildeten kegeligen Hohlraumes 8 zusammenfällt. Brennraumseitig 17 weist der Brenner eine kragenförmige als Verankerung für die Teilkegelkörper 1, 2 dienende Abschlußplatte 18 mit einer Anzahl Bohrungen 19 auf, durch welche nötigenfalls Verdünnungsluft bzw. Kühlluft 20 dem vorderen Teil des Brennraumes bzw. dessen Wand zugeführt werden kann. Bei der Eindüsung von Brennstoff 12 wird im Bereich des Wirbelaufplatzens, also im Bereich der Rückströmzone 24 eine günstige Brennstoffkonzentration über den Querschnitt erreicht. Die Zündung erfolgt an der Spitze der Rückströmzone 24, wo sich die Flammenfront 25 ausbildet.

Erfindungsgemäß erfolgt eine Beschleunigung der Strömung in axialer Richtung durch eine düsenartige Ausbildung des Brenneraustritts oder durch entsprechende düsenartig geformte Anbauten am Brenner. Durch die Beschleunigung der Strömung am Austritt des Brenners kann die Rückströmzone 24 stabilisiert werden, wodurch Fluktuationen der Rückströmzone und damit eine periodische Wärmefreisetzung unterdrückt werden.

Figur 2 zeigt einen entsprechend modifizierten Brenner. Am brennraumseitigen 17 Ende der Teilkegelkörper 1, 2 weist der Brenner eine düsenartige Verjüngung des Durchmessers auf. Dieser Düsenabschnitt 28 kann sowohl durch eine entsprechende Gestaltung des Brenners im Bereich des Brenneraustritts als auch durch das Anbringen eines separaten Anbauteils realisiert werden. Die Abschlußplatte 18 (nicht gezeigt) kann sowohl an dem brennraumseitigen 17 Ende des Düsenabschnitts 28 als auch zwischen dem brennraumseitigen Ende des Brenners und dem Düsenabschnitt 28 angebracht werden. Im einen Fall befindet sich der Düsenabschnitt 28 somit außerhalb der Brennkammer, im anderen Fall ragt der Düsenabschnitt 28 in die Brennkammer hinein.

Der Brenneraustritt wird somit auf einen Bruchteil D/D_{B} des ursprünglichen Durchmessers D_{B} verkleinert, der erfindungsgemäß zwischen 0.25 und 0.99, bevorzugt zwischen 0.46 und 0.86, besonders bevorzugt zwischen 0.57 und 0.71 beträgt. Für einen Brenner mit einem ursprünglichen Brennerdurchmesser am Austritt (gemessen von Teilkegelkörper 1 bis Teilkegelkörper 2) von D_{B} = 175 mm wird der Brenneraustritt also erfindungsgemäß auf einen Durchmesser verkleinert, der zwischen 43 und 173 mm beträgt, bevorzugt zwischen 80 und 150 mm, besonders bevorzugt zwischen 100 und 125 mm.

Der sich verjüngende Teil des Brenners bzw. das sich verjüngende Anbauteil weist erfindungsgemäß eine Länge L auf, die vom Durchmesser D_{B} des Brenneraustritts abhängt. Erfindungsgemäß liegt der Wert von L/D_{B} zwischen 0.01 und 0.57, bevorzugt zwischen 0.057 und 0.46, besonders bevorzugt zwischen 0.11 und 0.40. Für einen Brenner mit einem ursprünglichen Brennerdurchmesser am Austritt (gemessen von Teilkegelkörper 1 bis Teilkegelkörper 2) von D_{B} = 175 mm weist das sich verjüngende Teil des Brenners somit erfindungsgemäß eine Länge L auf, die zwischen 2 und 100 mm, bevorzugt 10 bis 80 mm, besonders bevorzugt 20 bis 70 mm liegt.

### Kurze Beschreibung der Zeichnungen

Die Erfindung soll nachfolgend anhand eines Ausführungsbeispiels im Zusammenhang mit den Zeichnungen näher erläutert werden. Es zeigen
- Fig. 1: einen aus dem Stand der Technik bekannten Brenner in perspektivischer Darstellung entsprechend aufgeschnitten;
- Fig. 2: den Querschnitt eines erfindungsgemäß abgeänderten Brenners;
- Fig. 3: eine Auftragung der relativen Druckschwankung unter Verwendung verschiedener erfindungsgemäßer düsenartiger Anbauten bezogen auf die Druckschwankung ohne Anbau (100 %) als Funktion der λ-Zahl.

### Wege zur Ausführung der Erfindung

In der Figur 3 wurden relative Druckschwankungen als Funktion der λ-Zahl der Verbrennnung aufgetragen. Der λ-Wert ist ein Maß für das Verhältnis der in den Verbrennungsraum eingeführten zu der zur vollständigen Verbrennung theoretisch benötigten Luftmenge. Gasturbinenbrenner der in der vorliegenden Erfindung verwendeten Art werden in der Regel in einem Bereich von 1.8 ≤ λ ≤ 2.2 betrieben.

Figur 3 zeigt die Ergebnisse einer experimentellen Bestimmung der Druckschwankungen für verschiedene erfindungsgemäße düsenartige Anbauteile. Das verwendete Verbrennungssystem neigte bei einer Frequenz von rund 100 Hz zu axialsymmetrischen thermoakustischen Schwingungen.

Es wurden die folgenden düsenartigen Anbauteile verwendet:
a) Anbauteil 1: Länge 60 mm, Durchmesser 120 mm
b) Anbauteil 2: Länge 30 mm, Durchmesser 120 mm
c) Anbauteil 3: Länge 30 mm, Durchmesser 100 mm
d) Anbauteil 4: Länge 30 mm, Durchmesser 120 mm, gezackter Rand.

Der Durchmesser der Brenneraustrittsöffnung betrug ohne Anbauteile 175 mm (gemessen von Teilkegelkörper 1 bis Teilkegelkörper 2).

Während die Anbauteile 1 bis 3 an beiden Enden einen kreisförmigen Rand aufwiesen, war der Rand des Anbauteils 4 an der Seite mit dem kleineren Durchmesser gezackt, wobei die einzelnen Zacken eine Breite an der Basis von 15 mm und eine Ausdehnung bis zur Spitze von 10 mm aufwiesen.

Figur 3 zeigt, daß die Druckamplituden im Brenner für sämtliche verwendeten düsenartigen Anbauten unter den Werten der Druckamplituden ohne Anbau liegen. Die besten Resultate wurden bei Verwendung des Anbauteils 3 erzielt, das für λ = 1,8 eine Verringerung der Druckamplitude um 95% bewirkte.

### Bezugszeichenliste

- 1, 2: Teilkegelkörper
- 8: Innenraum
- 9, 10: zylindrische Anfangsteile
- 11: Düse
- 12: Brennstoff
- 17: Brennraumseite
- 18: Abschlußplatte
- 19: Bohrungen
- 20: Kühlluft
- 24: Rückströmzone
- 25: Flammenfront
- 26: Hauptmittelachse
- 28: Düsenabschnitt

## Patentansprüche

1. Brenner zum Betrieb eines Aggregates zur Erzeugung eines Heißgases, wobei der Brenner im wesentlichen mindestens zwei hohle, kegelförmige, in Strömungsrichtung ineinandergeschachtelte Teilkörper (1, 2) umfaßt und der Brenner mit mindestens einer Brennstoffdüse (11) betreibbar ist, dadurch gekennzeichnet, daß an dem brennerseitigen Ende der kegelförmigen Teilkörper (1, 2) ein Düsenabschnitt (28) angebracht ist, wobei sich der Durchmesser des Düsenabschnitts in Strömungsrichtung verringert.

2. Brenner nach Anspruch 1, dadurch gekennzeichnet, daß sich der Düsenabschnitt (28) zwischen den Teilkegelkörpern (1, 2) und einer am Brenneraustritt angebrachten Abschlußplatte (18) befindet.

3. Brenner nach Anspruch 1, dadurch gekennzeichnet, daß eine Abschlußplatte (18) an das brennraumseitige Ende der Teilkegelkörper (1, 2) angebracht ist und sich der Düsenabschnitt (28) in Strömungsrichtung an das brennraumseitige Ende der Teilkegelkörper (1, 2) anschließt.

4. Brenner nach einem der vorherigen Ansprüche, dadurch gekennzeichnet, daß der Düsenabschnitt (28) als separates Anbauteil an den Brenner angebracht ist.

5. Brenner nach einem der vorherigen Ansprüche, dadurch gekennzeichnet, daß das Verhältnis des kleineren Durchmessers D des Düsenabschnitts zu dem Durchmesser D_{B} des Brenneraustritts ohne Düsenabschnitt zwischen 0.25 und 0.99, bevorzugt zwischen 0.46 und 0.86, besonders bevorzugt zwischen 0.57 und 0.71 beträgt.

6. Brenner nach einem der vorherigen Ansprüche, dadurch gekennzeichnet, daß das Verhältnis der Länge L des Düsenabschnitts zu dem Durchmesser D_{B} des Brenneraustritts ohne Düsenabschnitt zwischen 0.01 und 0.57, bevorzugt 0.057 bis 0.46, besonders bevorzugt 0.11 bis 0.40 mm beträgt.

7. Verfahren zur Minimierung der Druckamplitude thermoakustischer Schwingungen in einer Gasturbine unter Verwendung eines Brenners nach einem der Ansprüche 1 bis 6, wobei die Strömung in dem Brenner in axialer Richtung beschleunigt wird.
